# EUROPÄISCHE PATENTANMELDUNG

(11) **EP 2 700 801 A1**
(43) Veröffentlichungstag der Anmeldung: **26.02.2014**
(21) Anmeldenummer: 12181581.5
(22) Anmeldetag: 23.08.2012
(51) Int. Cl.: F02F 1/00

(54) **Zylinderliner für eine Hubkolbenbrennkraftmaschine, Verfahren zur Herstellung eines Stützrings für einen Zylinderliner, sowie Stützring**

(71) Anmelder: Wärtsilä Schweiz AG, 8401 Winterthur (CH)
(72) Erfinder: Hanz, Timo, 8280 Kreuzlingen (CH)
(74) Vertreter: Intellectual Property Services GmbH

(57) **Zusammenfassung**

Die Erfindung betrifft einen Zylinderliner (1) für eine Hubkolbenbrennkraftmaschine (2), insbesondere Zweitakt-Grossdieselmotor, wobei ein Stützring (3) an einer äusseren Stützfläche (4) des Zylinderliners (1) derart konzentrisch um eine Zylinderachse (A) des Zylinderliners (1) vorgesehen ist, dass der Stützring (3) über eine Kontaktfläche (31) des Stützrings (3) an der Stützfläche (4) abgestützt ist. Erfindungsgemäss ist der Stützring (3) derart ausgebildet, dass durch den Stützring (3) eine in Bezug auf die Zylinderachse (A) induzierte radiale Vergrösserung des Zylinderliners (1) auf einen vorgebbaren Wert begrenzbar ist. Des Weiteren betrifft die Erfindung ein Verfahren zur Herstellung eines Stützrings (3) für einen Zylinderliner (1), sowie einen Stützring (3).

## Beschreibung

Die Erfindung betrifft einen Zylinderliner mit einem Stützring für eine Hubkolbenbrennkraftmaschine, insbesondere für einen längsgespülten Zweitakt-Grossdieselmotor, ein Verfahren zur Herstellung eines Stützrings für einen Zylinderliner, sowie einen Stützring gemäss dem Oberbegriff des unabhängigen Anspruchs der jeweiligen Kategorie.

Grossdieselmotoren werden häufig als Antriebsaggregate für Schiffe oder auch im stationären Betrieb, z.B. zum Antrieb grosser Generatoren zur Erzeugung elektrischer Energie eingesetzt. Dabei laufen die Motoren in der Regel über beträchtliche Zeiträume im Dauerbetrieb, was hohe Anforderungen an die Betriebssicherheit und die Verfügbarkeit stellt. Daher sind für den Betreiber insbesondere lange Wartungsintervalle, geringer Verschleiss und ein wirtschaftlicher Umgang mit Brenn- und Betriebsstoffen zentrale Kriterien für den Betrieb der Maschinen. Unter anderem ist das Kolbenlaufverhalten im Zylinderliner solcher grossbohrigen langsam laufenden Dieselmotoren ein bestimmender Faktor für die Länge der Wartungsintervalle, die Verfügbarkeit und über den Schmiermittelverbrauch auch unmittelbar für die Betriebskosten und damit für die Wirtschaftlichkeit. Damit kommt der komplexen Problematik des Kolbenlaufverhaltens von Grossdieselmotoren eine immer grössere Bedeutung zu.

Bekanntermassen sind dabei die Belastungen, denen der Zylinderliner im Betriebszustand ausgesetzt ist, im oberen Bereich des Zylinderliners, also dort wo der Kolben in der Nähe des Zylinderdeckels im Betriebszustand den oberen Totpunkt durchläuft besonders gross. In der Nähe der oberen Totpunkt Position des Kolbens, also wenn das von Zylinderliner, Zylinderdeckel und Kolben eingeschlossene Volumen des Brennraums ungefähr minimal ist, wird das Luft Brennstoffgemisch gezündet. Es wirken dadurch hohe Temperaturen und Drücke im Zylinderliner, die zudem nicht zuletzt aufgrund der Bewegung des Kolbens und des sich damit ständig verändernden dynamischen Volumens des Brennraums, auch starken dynamischen Änderungen unterliegen.

Daher ist es seit langem bekannt am oberen Ende des Zylinderliners in der Nähe des Zylinderdeckels beispielweise Kühlringe vorzusehen, die bevorzugt mit einer Wasserkühlung ausgestattet sind, so dass zumindest ein Teil der entstehenden Wärmebelastungen über den Kühlring vom Zylinderliner wegführbar sind. Zuweilen werden auch einfache Kühlringe vorgesehen, wie zum Beispiel bereits in der US 937,200 gezeigt.

Ein anderes, bisher wenig beachtetes Problem betrifft die dynamischen Dehnungen des Zylinderliners, insbesondere die radialen dynamischen Dehnungen des Zylinderliners in der Nähe des oberen Endes des Zylinderliners, also in der Nähe des Zylinderdeckels, wo in der oberen Totpunktposition des Kolbens das Brennraumvolumen minimal ist und, wie oben beschrieben, die thermischen Belastungen aufgrund des Verbrennungsvorgangs besonders gross sind. Die Verbrennung des Treibstoffs im Brennraum des Zylinderliners führt aber nicht nur zu hohen Temperaturen bzw. Temperaturschwankungen im Zylinderliner, sondern wie bereits erwähnt, auch zu enormen Verbrennungsdrücken und damit verbundenen dynamischen Druckschwankungen im Brennraum, die natürlich nicht ohne Auswirkungen auf den Zylinderliner bleiben.

Durch den enormen Verbrennungsdruck im Brennraum und die mit der Verbrennung bzw. der Bewegung des Kolbens einhergehenden enormen Druckschwankungen im Brennraum, erfährt der Zylinderliner, nicht nur, aber insbesondere an seinem oberen Ende, wo im Betriebszustand die Verbrennung im Brennraum startet, sehr starke, periodisch abwechselnde radiale Dehnungen und radiale Verkleinerungen seines Durchmessers. D.h. der Durchmesser des Zylinderliners verändert sich im Betriebszustand periodisch, wird also abwechselnd periodisch kleiner und grösser. Dabei ist noch zu berücksichtigen, dass vor allem im Falle eines Grossdieselmotors der Zylinderliner durch die in Längsrichtung des Zylinderliners verlaufenden Zuganker zusätzlich noch unter einer enormen axialen Vorspannung steht.

Die Kombination von axialer statischer mechanischer Vorspannung durch die Zuganker mit einer statischen thermischen Dehnungsbelastung aufgrund erhöhter Temperatur, führt bereits in Abwesenheit von den erwähnten dynamischen Dehnungsphänomen dazu, dass sich eine in Längs- und Umfangsrichtung des Zylinders verlaufende neutrale Zone im radialen mittleren Bereich in der Zylinderwand des Zylinderliners ausbildet, die im wesentlichen keinen oder nur sehr kleinen radialen Spannungen ausgesetzt ist. Gleichzeitig bilden sich radial ausserhalb der neutralen Zone in Umfangsrichtung verlaufende Zugspannungen in der Zylinderwand des Zylinderliners aus und es bilden sich radial innerhalb der neutralen Zone in Umfangsrichtung verlaufende Druckspannungen aus.

Wirken nun im Betriebszustand zusätzlich zu den zuvor beschriebenen, im Wesentlichen statischen Phänomenen noch die dynamischen Temperatur- und Druckschwankungen auf den Zylinderliner, verändern sich natürlich auch die Zug- und Druckspannungsverhältnisse in der Zylinderwand des Zylinderliners entsprechend.

Wird der Zylinderliner nämlich zusätzlich zu den statischen Dehnungen noch dynamisch in radialer Richtung gedehnt, zum Beispiel durch den im Betriebszustand plötzlich ansteigenden Verbrennungsdruck im Brennraum, so wandert die neutrale Zone radial nach innen. Dadurch wachsen die Zugkräfte in der Wand des Zylinderliners radial ausserhalb der neutralen Zone massiv an, während die Zugkräfte radial innerhalb der neutralen Zone immer kleiner werden und sogar im Wesentlichen verschwinden können.

Das heisst, der Zylinderliner wird zumindest in radialer Richtung durch die dynamischen radialen Dehnungen enormen periodisch schwankenden Kräften und mechanischen Spannungen ausgesetzt, die den Zylinderliner neben den thermischen Belastungen auch enormen mechanischen Belastungen aussetzen, was letztlich zur frühzeitigen Materialermüdung und damit dazu führt, das die Lebensdauer des Zylinderliners herabgesetzt wird und Wartungsintervalle verkürzt werden. Darüber hinaus wird natürlich auch das Kolbenlaufverhalten negativ beeinflusst, da der Kolben aufgrund der Durchmesserschwankungen des Zylinderliners nicht mehr optimal an den Innendurchmesser des Zylinderliners anpassbar ist, da der Innendurchmesser sich ständig verändert, was letztlich auch den Verbrennungsvorgang und damit den gesamten Betrieb des Motors negativ beeinflussen kann. In letzter Konsequenz führt dies natürlich zu höheren Betriebskosten und kann im schlimmsten Fall auch die Betriebssicherheit und damit beispielsweise sogar die Sicherheit einer mit dem Motor betriebenen Anlage, z.B. die Sicherheit eines Schiffes negativ beeinträchtigen, was selbstverständlich in jedem Fall verhindert werden muss.

Die Aufgabe der Erfindung ist es daher einen verbesserten Zylinderliner für eine Hubkolbenbrennkraftmaschine, insbesondere für einen längsgespülten langsam laufenden Zweitakt-Grossdieselmotor zur Verfügung zu stellen, bei dem die aus dem Stand der Technik bekannten Probleme vermieden werden, der insbesondere die im Betriebszustand auftretenden enormen thermischen und mechanischen Belastungen, im Speziellen die damit auftretenden statischen und dynamischen thermischen Dehnungen besser kompensieren kann, so dass eine höhere Betriebssicherheit der Brennkraftmaschine gewährleistet ist, Wartungsintervalle verlängert werden können, die Lebensdauer des Zylinderliners deutlich erhöht wird, und somit letztlich die Kosten für den Betrieb des Motors merklich gesenkt werden können.

Die diese Aufgaben in apparativer und verfahrenstechnischer Hinsicht lösenden Gegenstände der Erfindung sind durch die Merkmale der unabhängigen Ansprüche der jeweiligen Kategorie gekennzeichnet.

Die abhängigen Ansprüche beziehen sich auf besonders vorteilhafte Ausführungsformen der Erfindung.

Die Erfindung betrifft somit einen Zylinderliner für eine Hubkolbenbrennkraftmaschine, insbesondere Zweitakt-Grossdieselmotor, wobei ein Stützring an einer äusseren Stützfläche des Zylinderliners derart konzentrisch um eine Zylinderachse des Zylinderliners vorgesehen ist, dass der Stützring über eine Kontaktfläche des Stützrings an der Stützfläche abgestützt ist. Erfindungsgemäss ist der Stützring derart ausgebildet, dass durch den Stützring eine in Bezug auf die Zylinderachse induzierte radiale Vergrösserung des Zylinderliners auf einen vorgebbaren Wert begrenzbar ist.

Wesentlich ist dabei, dass durch den erfindungsgemässen Stützring die induzierte radiale Vergrösserung des Zylinderliners auf einen vorgebbaren Wert begrenzbar ist. Das ist beispielweise mit dem Kühlring der eingangserwähnten US 937,200 nicht möglich, da dieser sich unter thermischer Belastung im Wesentlichen genau so stark ausdehnt wie der Zylinderliner, da der Zylinderliner und der Kühlring aus Materialien mit gleichen oder sehr ähnlichen radialen thermischen Ausdehnungskoeffizienten gefertigt sind, so dass der Kühlring gar nicht als Stützring im Sinne der vorliegenden Erfindung fungieren kann, da er nicht in der Lage ist die radiale Vergrösserung des Zylinderliners zu begrenzen.

Ein Zylinderliner der vorliegenden Erfindung hat daher einen Stützring, der bevorzugt einen effektiven radialen thermischen Ausdehnungskoeffizienten hat, der kleiner ist als ein effektiver radialer thermischer Ausdehnungskoeffizient des Zylinderliners. Das heisst, dass wenn der Stützring und der Zylinderliner einer im wesentlichen gleichen thermischen Belastung ausgesetzt sind, die resultierende thermische Dehnung des Stützrings in radialer Richtung kleiner ist als die entsprechende radiale thermische Dehnung, die der Zylinderliner hätte, wenn kein Stützring am Zylinderliner vorhanden wäre. Dadurch wird unter thermischer Belastung die radiale thermische Dehnung des Zylinderliners durch eine entsprechende Ausgestaltung des Stützrings auf ein vorgebbares Mass begrenzt, weil der Stützring eine radiale Ausdehnung über das vorgegebene Mass hinaus verhindert.

Zusätzlich zu seiner Funktion als ein die radiale Ausdehnung begrenzendes Mittel, kann ein Stützring der vorliegenden Erfindung auch als Gegenfläche für eine Dichtung eines an sich bekannten, im Zylinderliner angeordneten Kühlwasserraums dienen.

Ein Stützring mit den erfindungsgemässen Eigenschaften kann beispielweise dadurch realisiert werden, dass für den Stützring ein Material gewählt wird, das in Umfangsrichtung des Stützringes einen kleineren thermischen Ausdehnungskoeffizient hat als das Material aus dem Zylinderliner gefertigt ist.

Je nach Wahl des Materials für den Stützring kann der effektive radiale thermische Ausdehnungskoeffizient des Stützrings auch gleich null oder sogar kleiner als null sein. Das kann beispielweise dadurch erreicht werden, dass für den Stützring ein Material gewählt wird, das einen räumlich anisotropen thermischen Ausdehnungskoeffizienten hat. D.h., das Material kann z.B. in einer Längsrichtung, die in Umfangsrichtung des Stützrings ausgebildet wird, einen kleineren Ausdehnungskoeffizienten haben als in einer dazu senkrechten Richtung. Im Speziellen kann ein solches Material in der Längsrichtung auch einen thermischen Ausdehnungskoeffizienten haben, der gleich oder kleiner als null ist, was bedeutet, das sich z.B. unter Temperaturerhöhung das Material und damit der daraus gefertigte Stützring in Längsrichtung in der Länge überhaupt nicht verändert, bzw. sich sogar in Längsrichtung verkürzt, was einem negativen thermischen Ausdehnungskoeffizienten in Längsrichtung entspricht.

Das kann z.B. dadurch erreicht werden, dass der Stützring mindestens aus einem Karbonmaterial und einem Fixierharz, insbesondere aus gewickelten Karbonfaserbündeln oder Karbonmatten hergestellt ist.

Der zuvor erwähnte räumliche anisotrope Effekt im thermischen Ausdehnungskoeffizienten beruht dabei häufig auf der Orientierung der stärksten atomaren Bindungen in der Längsrichtung des Materials. Dies können bei kristallinen Werkstoffen die Kristallebenen und bei Polymeren z.B. die Molekülketten sein.

Beispielweise Graphit ist aus einzelnen Schichten aufgebaut. Die hohe Festigkeit und der hohe E-Modul der C-Fasern basieren auf der starken Bindung der Graphitkristalle in einer Schichtebene. Hohe Festigkeitswerte lassen sich dabei nicht nur bei statischer Belastung erzielen. Kohlenstofffasern weisen auch eine exzellente Ermüdungsfestigkeit auf. Aufgrund der Ausrichtung der starken kovalenten Bindungen des Graphitkristalls in Faserlängsrichtung verhält sich die C-Faser- im Gegensatz zur Glasfaser - deutlich *anisotrop.* Dabei ist häufig vor allem von Interesse, dass sich die Elastizitätsmoduln in Faserlängs- und Querrichtung oft um eine oder mehrere Größenordnung unterscheiden können.

Neben den mechanischen Eigenschaften Elastizitätsmodul und Festigkeit betrifft die Anisotropie dabei auch den thermischen Ausdehnungskoeffizienten. Dieser ist z.B. quer zur Faserrichtung positiv, jedoch in Faserrichtung kleiner als quer zur Faserrichtung, oder null oder kann sogar negativ sein. Dieser Effekt kann umso stärker ausgeprägt sein, je höher die Graphitkristalle ausgerichtet, d.h. je höher der faserparallele Elastizitätsmodul ist. Dabei sind diese Eigenschaften von Polymer oder Karbonmaterialien an sich bekannt.

In einem für die Praxis besonders bevorzugten Ausführungsbeispiel ist die Kontaktfläche des Stützrings in Bezug auf die Zylinderachse des Zylinderliners unter einem Kontaktwinkel geneigt, wobei bevorzugt, aber nicht notwendig, die Stützfläche in Bezug auf die Zylinderachse unter einem Stützwinkel geneigt ist. Besonders bevorzugt korrespondiert der Kontaktwinkel dabei mit dem Stützwinkel, wobei der Kontaktwinkel im Speziellen gleich dem Stützwinkel ist. Dabei ist die Kontaktfläche in der Praxis vorteilhaft in Richtung zum oberen Ende des Zylinderliners hin, also im Einbauzustand in Richtung zum Zylinderdeckel hin, in Richtung zur Zylinderachse hin geneigt, so dass der Stützring eine vom oberen Ende des Zylinderliners sich erweiternde konische Innenstruktur aufweist, so dass der Stützring besonders einfach an der Stützfläche des Zylinderliners montiert werden kann.

Die Montage bzw. das Auswechseln des Stützrings kann dabei auch dadurch erleichtert werden, dass der Stützring an einem dem Zylinderdeckel im Einbauzustand zugewandten Ende des Zylinderliners in einer Stützringnute, bevorzugt in einer in Richtung zum Zylinderdeckel offenen Stützringnute angeordnet ist.

Ausserdem versteht es sich von selbst, dass ein erfindungsgemässer Stützring je nach Anforderung auch an jeder beliebigen Stelle in Bezug auf die axiale Richtung am Zylinderliner vorgesehen werden kann, also auch zum Beispiel in der Mitte oder am unteren Ende des Zylinderliners oder an jeder anderen Stelle.

Die Erfindung betrifft des Weiteren ein Verfahren zur Herstellung eines Stützrings für einen Zylinderliner der vorliegenden Erfindung, wobei ein Karbonmaterial unter Zuhilfenahme eines Formteils als Karbonring geformt wird, mit einem Fixierharz beaufschlagt wird, und das Karbonmaterial mit dem Fixierharz bei einer vorgegebenen Fixiertemperatur als Stützring ausgehärtet wird.

Bevorzugt wird der Stützring dabei aus gewickelten Karbonfaserbündeln oder Karbonmatten hergestellt, wobei der Zylinderliner selbst als Formteil verwendet werden kann, beispielweise indem das Karbonmaterial als Karbonring auf den Zylinderliner aufgewickelt wird, mit dem Fixierharz beaufschlagt wird, und das Karbonmaterial mit dem Fixierharz bei einer vorgegebenen Fixiertemperatur auf dem Zylinderliner zum Stützring ausgehärtet wird.

Es versteht sich dabei von selbst, dass als Formteil selbstverständlich auch eine separate, geeignet ausgestaltete Fixierform verwendet werden kann, wobei im Speziellen bei einem erfindungsgemässen Verfahren ein bei Raumtemperatur aushärtendes Fixierharz zur Verwendung kommen kann.

In der Praxis sind konkret für die Herstellung eines Kohlefaser Stützrings verschiedene Methoden mit teilweise unterschiedlichen Vorteilen möglich. Grundsätzlich handelt es sich bei der Anwendung als Verstärkung des Zylinders um einen auf Zug belasteten Stützring. Der Stützring wird dabei durch die thermische Dehnung des Zylinders und den Gasdruck bei der Verbrennung mehr oder weniger aufgedehnt. Die verwendeten Kohlefasern im Stützring können dabei gar einen negativen Wärmeausdehnungskoeffizienten besitzen, so dass der Ring der Dehnung des Zylinders entgegen wirkt. Um eine möglichst hohe Steifigkeit des Rings in tangentialer Richtung bei konstantem Querschnitt zu erreichen bietet es sich an, die Kohlefasern (Faserbündel, auch Roving genannt) zu wickeln. Alternativ können unidirektionale Bänder (auch als Pre-Pregs bekannt) verwendet werden. Fasermatten können prinzipiell ebenfalls eingesetzt werden, jedoch ist der erreichbare E-Modul in Längsrichtung durch den mehrdirektionalen Aufbau deutlich geringer und der grössere E-Modul in Querrichtung bietet weniger Vorteile, da der Ring in Querrichtung nicht so hoch belastet wird, ausgenommen bei Querkontraktion unter Belastung. Die Steifigkeit des Stützrings bei gegebenem Querschnitt lässt sich also durch die Wahl und die Ausrichtung der Fasern individuell für jeden Stützring einstellen.

Die Fertigung des Stützrings selbst kann ebenfalls auf verschiedene Weisen erfolgen. Entweder wird die Faser wie bereits erwähnt direkt auf den Zylinderliner z.B. in eine dafür vorgesehene offene oder in axialer Richtung geschlossene Nut oder aber auf eine separate Form gewickelt. Wird die Kohlefaser direkt auf den Zylinder abgewickelt, bietet dies den Vorteil, dass der Ring automatisch spielfrei aufliegt. Auf Grund der hohen Einsatztemperatur von z.B. ca. 175°C muss das Harz bei erhöhter Temperatur ausgehärtet werden um es bei so hohen Temperaturen einsetzen zu können. Während des Aushärtens / Temperns erwärmt sich der Zylinder dabei ebenfalls und dieser erfährt in radialer Richtung eine thermisch induzierte Dehnung. Dies hat zur Folge, dass der Stützring während des Aushärtens vorgedehnt wird und im "Endzustand" bei Raumtemperatur nicht mehr spielfrei am Zylinder anliegt. Dadurch kann der Stützring teilweise seine Stützwirkung verlieren. Daher empfiehlt es sich mit einem Harz zu arbeiten, das bereits bei Raumtemperatur aushärtet.

Eine andere Möglichkeit die vorgenannte Problematik zu umgehen besteht darin, dass der Stützring mit Hilfe einer separaten Form gefertigt werden kann. Bei der Fertigung bzw. Angabe der Fertigungstoleranzen kann die Wärmedehnung der Form während des Temperprozesses berücksichtigt werden. So wird der Stützring beim Aushärten auf das gewünschte Mass vorgedehnt. Zusätzlich empfiehlt es sich, die Innenfläche des Stützrings und die Aussenfläche des Zylinders konisch zu fertigen, um etwaige Fertigungstoleranzen ausgleichen zu können. Der konische Winkel sollte allerdings so klein gehalten werden, dass zwischen Ring und Zylinder Selbsthemmung besteht. Der Stützring wird dann bei der Montage mit Kraft aufgeschoben.

Wie bereits oben erwähnt, kann am Stützring eine Kontaktfläche besonders bevorzugt unter einem konischen Kontaktwinkel ausgebildet werden.

Weiter versteht es sich, dass in der Praxis ein radialer thermischer Ausdehnungskoeffizient des Stützrings besonders vorteilhaft gleich null oder sogar kleiner als null eingestellt werden kann.

Zuletzt betrifft die Erfindung auch einen Stützring für einen Zylinderliner, der bevorzugt nach einem erfindungsgemässen Verfahren hergestellt ist.

Die Erfindung wird im Folgenden an Hand der schematischen Zeichnung näher erläutert. Es zeigen:
- Fig. 1: einen erfindungsgemässen Zylinderliner mit einem Stützring aus Karbonmaterial;

In Fig. 1 ist schematisch ein Ausschnitt eines erfindungsgemässen Zylinderliners 1 mit einem Stützring 3 aus einem Karbonmaterial dargestellt, der nach einem besonders bevorzugten Ausführungsbeispiel eines erfindungsgemässen Verfahrens hergestellt wurde.

Deutlich zu erkennen ist wie der Stützring 3 an einer äusseren Stützfläche 4 des Zylinderliners 1 konzentrisch um eine Zylinderachse des Zylinderliners 1 angeordnet und an der Stützfläche 4 abgestützt ist. Gemäss der vorliegenden Erfindung ist der Stützring 3 derart ausgebildet, dass durch den Stützring 3 eine in Bezug auf die Zylinderachse A induzierte radiale Vergrösserung des Zylinderliners 1 auf einen vorgebbaren Wert begrenzbar ist.

Der Stützring 3 der Fig. 1 ist dabei aus einem gewickelten Karbonfaserbündeln und einem Fixierharz hergestellt, wobei der Zylinderliner 1 als Formteil verwendet wurde, indem das Karbonmaterial als Karbonring auf den Zylinderliner 1 aufgewickelt, mit dem Fixierharz beaufschlagt wurde, und das Karbonmaterial mit dem Fixierharz bei einer vorgegebenen Fixiertemperatur, bevorzugt bei Raumtemperatur auf dem Zylinderliner 1 zum Stützring 3 ausgehärtet wurde. Der Stützring 3 gem. Fig. 1 hat dabei einen effektiven radialen thermischen Ausdehnungskoeffizienten der kleiner als null ist.

In dem besonders bevorzugten Ausführungsbeispiel der Fig. 1 ist die Kontaktfläche 31 in Bezug auf die Zylinderachse A unter einem Kontaktwinkel α in Richtung zum Zylinderdeckel 5 und in Richtung zur Zylinderachse A geneigt. Entsprechend ist die Stützfläche 4 umgekehrt in Bezug auf die Zylinderachse A unter einem Stützwinkel β derart geneigt, dass der Kontaktwinkel α mit dem Stützwinkel β korrespondiert, wobei der Kontaktwinkel α im speziellen Ausführungsbeispiel der Fig. 1 gleich dem Stützwinkel β ist. Der Stützring 3 ist dabei an einem dem Zylinderdeckel 5 zugewandten Ende des Zylinderliners 1 in einer zum Zylinderdeckel 5 offenen Stützringnute 6 angeordnet.

Der Fachmann versteht dabei sofort, dass die Erfindung nicht auf die exemplarisch erläuterten Ausführungsbeispiele beschränkt ist, sondern dass auch einfache Weiterbildungen und insbesondere auch alle technisch sinnvollen Kombinationen der Ausführungsbeispiele durch die Erfindung abgedeckt sind. Ausserdem versteht es sich von selbst, dass die Anwendung der Erfindung nicht auf Zweitakt Grossdieselmotoren beschränkt ist, sondern prinzipiell bei jedem anderen Motorentyp, z.B. auch bei Gasmotoren, Viertakt Motoren oder anderen Motoren zur Anwendung kommen kann.

## Patentansprüche

1. Zylinderliner für eine Hubkolbenbrennkraftmaschine (2), insbesondere Zweitakt-Grossdieselmotor, wobei ein Stützring (3) an einer äusseren Stützfläche (4) des Zylinderliners derart konzentrisch um eine Zylinderachse (A) des Zylinderliners vorgesehen ist, dass der Stützring (3) über eine Kontaktfläche (31) des Stützrings (3) an der Stützfläche (4) abgestützt ist, **dadurch gekennzeichnet, dass** der Stützring (3) derart ausgebildet ist, dass durch den Stützring (3) eine in Bezug auf die Zylinderachse (A) induzierte radiale Vergrösserung des Zylinderliners auf einen vorgebbaren Wert begrenzbar ist.

2. Zylinderliner nach Anspruch 1, wobei die Kontaktfläche (31) in Bezug auf die Zylinderachse (A) unter einem Kontaktwinkel (α) geneigt ist.

3. Zylinderliner nach einem der Ansprüche 1 oder 2, wobei die Stützfläche (4) in Bezug auf die Zylinderachse (A) unter einem Stützwinkel (β) geneigt ist.

4. Zylinderliner nach einem der vorangehenden Ansprüche, wobei der Kontaktwinkel (α) mit dem Stützwinkel (β) korrespondiert, wobei der Kontaktwinkel (α) im Speziellen gleich dem Stützwinkel (β) ist.

5. Zylinderliner nach einem der vorangehenden Ansprüche, wobei der Stützring (3) an einem einem Zylinderdeckel (5) im Einbauzustand zugewandten Ende des Zylinderliners in einer Stützringnute (6), bevorzugt in einer in Richtung zum Zylinderdeckel (5) offenen Stützringnute (6) angeordnet ist.

6. Zylinderliner nach einem der vorangehenden Ansprüche, wobei der Stützring (3) einen effektiven radialen thermischen Ausdehnungskoeffizienten hat, der kleiner als ein effektiver radialer thermischer Ausdehnungskoeffizient des Zylinderliners ist.

7. Zylinderliner nach einem der vorangehenden Ansprüche, wobei der effektive radiale thermische Ausdehnungskoeffizient des Stützrings (3) gleich null oder kleiner als null ist.

8. Zylinderliner nach einem der vorangehenden Ansprüche, wobei der Stützring (3) mindestens aus einem Karbonmaterial und einem Fixierharz, insbesondere aus gewickelten Karbonfaserbündeln oder Karbonmatten hergestellt ist.

9. Verfahren zur Herstellung eines Stützrings (3) für einen Zylinderliner (1) nach einem der vorangehenden Ansprüche, wobei ein Karbonmaterial unter Zuhilfenahme eines Formteils als Karbonring geformt wird, mit einem Fixierharz beaufschlagt wird, und das Karbonmaterial mit dem Fixierharz bei einer vorgegebenen Fixiertemperatur als Stützring (3) ausgehärtet wird.

10. Verfahren nach Anspruch 9, wobei der Stützring (3) aus gewickelten Karbonfaserbündeln oder Karbonmatten hergestellt wird.

11. Verfahren nach Anspruch 9 oder 10, wobei der Zylinderliner (1) als Formteil verwendet wird, indem das Karbonmaterial als Karbonring auf den Zylinderliner (1) aufgewickelt wird, mit dem Fixierharz beaufschlagt wird, und das Karbonmaterial mit dem Fixierharz bei einer vorgegebenen Fixiertemperatur auf dem Zylinderliner (1) zum Stützring (3) ausgehärtet wird.

12. Verfahren nach Anspruch 9 oder 10, wobei als Formteil eine Fixierform verwendet wird.

13. Verfahren nach einem der Ansprüche 9 bis 12, wobei am Stützring (3) eine Kontaktfläche (31), bevorzugt unter einem konischen Kontaktwinkel (α) ausgebildet wird, und / oder wobei ein radialer thermischer Ausdehnungskoeffizient des Stützrings (3) gleich null oder kleiner als null eingestellt wird.

14. Verfahren nach einem der Ansprüche 9 bis 13, wobei ein bei Raumtemperatur aushärtendes Fixierharz verwendet wird.

15. Stützring für einen Zylinderliner (1) nach einem der Ansprüche 1 bis 8, und / oder hergestellt nach einem Verfahren nach einem der Ansprüche 9 bis 14.
